# EUROPÄISCHE PATENTSCHRIFT

(11) **EP 1 503 148 B1**
(45) Veröffentlichungstag und Bekanntmachung des Hinweises auf die Patenterteilung: **05.11.2008**
(21) Anmeldenummer: 04017783.4
(22) Anmeldetag: 27.07.2004
(51) Int. Cl.: F24F 1/00

(54) **Klimamodul**
Air conditioning module
Module de climatisation

(30) Priorität: 29.07.2003 DE 10334534
(43) Veröffentlichungstag der Anmeldung: 02.02.2005
(73) Patentinhaber: KERMI GmbH, 94447 Plattling (DE)
(72) Erfinder: Fonfara, Harald, Dipl.-Ing., 94551 Lalling (DE); Blab, Reinhard, Dipl.-Ing., 94481 Grafenau (DE)
(74) Vertreter: Eder, Christian

(56) Entgegenhaltungen:
- EP-A- 0 903 545
- EP-A- 1 160 517
- US-A- 2 822 674
- US-A- 3 740 964

## Beschreibung

Die vorliegende Erfindung betrifft ein mobiles Klimamodul zur Klimatisierung eines Raumes.

Aus dem Stand der Technik sind Klimatisierungsgeräte bekannt, die über ein zentrales System gesteuert werden. Dabei ist es bekannt, in Gebäuden mit mehreren Räumen eine zentrale Luftaufbereitung vorzusehen, wobei diese Luft dann den einzelnen Räumen zugeführt wird.

Aus der DE 100 15 581 ist weiterhin eine Klimatisierungsvorrichtung zum Heizen, Kühlen und Lüften bekannt, welches einen Standard-Flachheizkörper und einen Konvektionswärmetauscher für die Heiz-/Kühlfunktion verwendet. Diese Vorrichtung weist den Nachteil auf, dass die Wärmetauscher gleichsinnig (beide heizen oder kühlen) betrieben werden. Auch sind Installationsvorkehrungen für einen festen Standort bereits während der Gebäudeerrichtung zu treffen.

Aus der EP 1 160 517 A1 ist eine tragbare Klimaanlage bekannt, die aus zwei räumlich voneinander getrennt anzuordnenden Komponenten besteht. Ein Verdampfer 2 ist dabei im Raum anzuordnen während ein Wärmetauscher 1 außerhalb des Raumes vorzusehen ist.

Die US 3,740,964 beschreibt ein tragbares Klimagerät zur Kühlung eines Raumes, wobei ebenfalls zwei getrennt voneinander anzuordnende Komponenten für die Kühlung der Raumluft bzw. Abgabe der Abwärme nach außen vorzusehen sind.

Aus der US 2,822,674 ist ein ortsfestes Klimagerät bekannt, welches ebenfalls zur Kühlung oder Erwärmung einen Wärmetaucher vorsieht, welcher mit entsprechendem Medium durchströmt werden kann.

Die EP 0 903 545 A2 beschreibt ein Heiz- und Kühlsystem zur Klimatisierung von Raumluft, welches ebenfalls ortsfest angeordnet ist und ein gleichzeitig als Heiz- oder Kühlelement ausgebildetes Aggregat aufweist.

Aufgabe der Erfindung ist es, gegenüber dem Stand der Technik eine verbesserte dezentrale Heiz- und Kühlmöglichkeit anzubieten, die unter geringem Aufwand mobil einsetzbar und damit an Veränderungen in der Raumgestaltung anpassbar ist.

Die Aufgabe wird gelöst durch ein Klimamodul nach Anspruch 1.

Die Erfindung geht von der Erkenntnis aus, dass die Luft eines Raumes unabhängig von weiteren Räumen durch ein in dem betreffenden Raum angeordnetes Klimamodul erwärmt oder abgekühlt werden kann, wobei die Luft durch entsprechende Wärmetauscher, die in dem Modul angeordnet sind, durchgeleitet wird. Der Vorteil besteht insbesondere darin, dass das Modul an einer weitgehend beliebigen Stelle des Raumes angeordnet werden kann. Durch das Vorsehen von lösbaren Versorgungsleitungen für den Wärmetauscher zum Heizen (Heizeinheit) bzw. Kühlen (Kühleinheit) wird eine einfache Montage und eine weiter verbesserte Flexibilität erreicht. Damit ist die klimatische Aufbereitung der Raumluft nicht mehr an eine zentrale Steuerung oder eine zentrale Luftaufbereitungseinheit im Gebäude gebunden, sondern kann bei geeignet verlegten Versorgungsleitungen weitgehend frei im Raum angeordnet werden. Lediglich eine Vierleiterinstallation für das vorzugsweise flüssige Heiz- oder Kühlmedium ist erforderlich. Zudem kann hierdurch eine Mobilität des Klimamoduls erreicht werden.

Eine weitere vorteilhafte Ausführungsform der Erfindung sieht vor, dass eine Belüftungseinheit zur Be- und/oder Entlüftung des Raumes in dem Klimamodul vorgesehen ist. Mit dieser zusätzlichen Einheit wird auch die Zufuhr von Frischluft bzw. die Abfuhr verbrauchter Raumluft ermöglicht. In diesem Fall wird das Klimamodul vorzugsweise an einer Wand des Raumes stehen. Dabei handelt es sich vorzugsweise um eine Außenwand, so dass unmittelbar durch das Modul hindurch ein "Zugriff" auf frische Umgebungsluft besteht, die durch die Belüftungseinheit mit der Raumluft ausgetauscht werden kann. Eine solche Ausfertigung des Klimamoduls bringt den zusätzlichen Vorteil, dass geheizt und/oder gekühlt werden kann, und das gleiche Modul auch die Möglichkeit der Raumbelüftung anbietet.

Der modulare Aufbau erlaubt also diverse Ausstattungsvarianten, die vorzugsweise in ein und demselben Grundgehäuse angeboten werden. So kann geheizt oder alternativ gekühlt oder auch gelüftet werden, wenn sowohl eine Heizeinheit als auch eine Kühleinheit als auch die Belüftungseinheit vorgesehen ist. Durch Verzicht auf die Belüftungseinheit kann - wie bereits erwähnt - das Modul mangels Anbindung an eine Frischluftzufuhr weitgehend beliebig im Raum angeordnet werden, um dann lediglich zu heizen oder zu kühlen. Ebenso ist es möglich, ein Modul mit einer Heizeinheit und einer Belüftungseinheit auszustatten, wenn eine Kühlung nicht in Frage kommt und daher die Kühleinheit aus dem Modul fortgelassen werden kann. Selbstverständlich kann das Modul auch nur mit einer der genannten Einheiten ausgestattet sein, um den lokalen Erfordernissen möglichst gerecht zu werden.

Besonders vorteilhaft ist ein Klimamodul mit Belüftungseinheit dann ausgebildet, wenn die Belüftungseinheit eine Wärmerückgewinnung der Wärme aus der Raumluft vorsieht. Dies spart Betriebskosten, da die so rückgewonnene Wärme der dem Raum dann zugeführten Fristluft wieder zugeführt werden kann.

Besonders einfach kann das Klimamodul mit einer Belüftungseinheit dann ausgeführt sein, wenn die Zufuhr von Frischluft in das Modul und die Abfuhr von Abluft aus dem Modul über eine Versorgungsöffnung, die vorzugsweise an einer Rückwand des Moduls angebracht ist, erfolgt. Die Versorgungsöffnung kann sich dann bspw. genau auf Höhe der Belüftungseinheit innerhalb des Moduls befinden, so dass die Frischluft unmittelbar von außen (Außenwand) ohne weitere Umlenkung oder Versorgungskanäle zugeführt werden kann.

Ein weiterer Vorteil der Erfindung ergibt sich, wenn der Luftstrom zum Heizen und/oder Kühlen getrennt geführt wird von einem Be- bzw. Entlüftungsstrom. Die getrennte Führung der jeweiligen Luftströme können vorteilhaft so geführt werden, dass beispielsweise durch die Heizeinheit erwärmte Raumluft nicht durch die Belüftungseinheit unmittelbar wieder ins Freie befördert wird, was eine Energieverschwendung mit sich brächte. Beispielsweise ist die Belüftungseinheit für Abluft und Zuluft im oberen Teil des Moduls angeordnet, während die Heiz- und Kühleinheit im unteren Bereich angeordnet ist. Die aus Heiz- bzw. Kühlbetrieb aus dem Gerät austretende Luft wird schräg nach oben in den Raum geblasen. Damit entfallen Risiken für beispielsweise das Ablüften soeben erwärmter Luft nach draußen.

Das Modul ist so ausgebildet, dass ein Wärmetauscher des Moduls ausschließlich zum Heizen und die andere ausschließlich zum Kühlen vorgesehen wird. Separate Leitungen und Anschlüsse für Heizmedium einerseits und Kühlmedium andererseits sind dann vorzusehen und erlauben vorteilhaft die optimale Dimensionierung des jeweiligen Wärmetauschers speziell für seinen Zweck. Gegenüber dem Stand der Technik wird also nicht der gleiche Wärmetauscher zum Heizen und Kühlen verwendet. Dies erlaubt auch in der Gebäudeplanung eine vollständige Trennung von Kühl- und Heizmediumkreisläufen und vermeidet insgesamt Energieverluste, die sonst durch unvermeidbare Temperaturausgleichsvorgänge in den Leitungen oder den Wärmetauschern entstehen, wenn diese von Kühl- und anschließend von Heizmedium durchströmt werden.

Eine weitere vorteilhafte Ausführungsform der Erfindung sieht vor, dass ein Umluftfilter vorgesehen ist, um die mittels Heiz- oder Kühleinheit behandelte Luft gleichzeitig zu säubern, um klassische Bürostäube (Papierabrieb, Tonerpartikel und dgl.) abzuscheiden. Die Luft wird dabei gereinigt, was den in dem Raum anwesenden Personen zugute kommt.

Eine vorteilhafte Ausführungsform des Klimamoduls ist so ausgebildet, dass die Einheiten in einem Rahmen angeordnet sind, dessen Abmessungen wenigstens teilweise mit den Abmessungen des Raumes und/oder im Raum angeordneter Möbel und/oder einem Fußbodenrastermaß übereinstimmen. Das bedeutet, dass sich das Modul in die Raumausstattung einpasst. Der Vorteil liegt in einer harmonischen und unauffälligen Eingliederung in die Ausstattung des Raumes, bei gleichzeitig weitgehender Flexibilität hinsichtlich des Aufstellungsortes bzw. des äußeren Erscheinungsbildes.

Denkbar ist hier die Eingliederung des Moduls in eine Schrankwand, wobei die Vorderseite des Moduls in den gleichen Abmessungen und Farbtönen gehalten sein kann, wie die unmittelbar angrenzenden Schrankelemente. Erstreckt sich ein solcher Schrank vom Fußboden bis zur Decke des Raumes, so wird das Modul in gleicher Weise ausgebildet, und weist lediglich Öffnungen für die Luftzufuhr bzw. Abfuhr nach vorne in den Raum hinein auf. Der Anschluss der Heizeinheit bzw. Kühleinheit kann dabei vorteilhafterweise auch durch den Fußboden bzw. die Raumdecke erfolgen, so dass insbesondere eine Anbindung über die Rückseite (die dem Raum abgewandte Seite) des Moduls nicht erforderlich ist. Dies gilt umso mehr, wenn es sich lediglich um ein Modul mit Heizund/oder Kühlfunktion handelt, also keine Belüftung vorgesehen ist. Dann entfällt das Erfordernis, eine Frischluftzufuhr durch eine Raumwand zu nutzen, so dass das Modul weitgehend beliebig im Raum angeordnet sein kann. Entsprechend flexibel ist dann auch die harmonische Einbindung des Moduls in die Raumausstattung möglich.

Das erfindungsgemäße Modul ist flexibel an die Nutzungsänderungen im Raum anzupassen. Das Entfernen, Hinzufügen oder Verschieben von Zwischenwänden stellt nunmehr kein Problem dar, da das entsprechende Modul weitgehend beliebig versetzt werden kann, um sich den neuen Erfordernissen anzupassen. Aussparungen im Mauerwerk für die Einbettung des Moduls sind nicht erforderlich und werden durch nachträgliches Umstellen des Moduls dann auch nicht "bloßgelegt". Lediglich die Medienzuführung ist zu gewährleisten, die als ein geeignetes Leitungsnetz bspw. in einem Doppelboden oder - wenn sich das Modul bis zur Raumdecke erstreckt - in der (evtl. abgehängten) Decke ausgebildet sein kann. Gleiches gilt für eine mögliche Stromversorgung, etwa für einen optional vorzusehenden Ventilator, der die Raumluft durch die Wärmetauscher treibt.

Bei Verwendung einer Belüftungseinheit kann die Frischluftzufuhr durch einen Frischluftkanal erfolgen, der unmittelbar an der Rückwand des Moduls anschließen kann, wenn dieses an einer Raumwand angeordnet ist. Auch die Aufstellung im Raum muss eine Frischluftzufuhr und die Raumluftabfuhr nicht ausschließen, wenn diese über die Decke oder den Boden des Raumes erfolgt.

Besonders vorteilhaft wird das Klimamodul zu diesem Zweck ausgebildet, indem der Rahmen wenigstens eine im Wesentlichen ebene Außenfläche des Moduls trägt. Diese Außenfläche ist dann die dem Raum zugewandte, durch welche auch die dem Raum zuzuführenden bzw. abzuführenden Luftströme geleitet werden. Eine solche im Wesentlichen ebene Abdeckung lässt sich besonders unauffällig in die Raumausstattung einbinden und mittels Trockenbauplatten oder auch mit Möbelplatten aus dem verwendeten Büroprogramm je nach Anforderung des Innenarchitekten auch verkleiden.

Das Klimamodul kann in einer vorteilhaften Ausführungsform durch die Verwendung wenigstens eines dezentralen oder zentralen Temperatur- und/oder Feuchtesensors geregelt werden. Auf diese Weise können zum einen mehrere in einem Gebäude in verschiedenen Räumen angeordnete Klimamodule einheitlich gesteuert werden. Denkbar ist aber auch eine dezentrale Steuerung dahingehend, dass die im jeweiligen Raum erfassten klimatischen Bedingungen in die Steuerung des Moduls mit Einfluss nehmen, so dass beispielsweise bei erhöhter Luftfeuchtigkeit speziell die Belüftung des jeweiligen Raumes veranlasst wird. Die Sensoren können sich dabei innerhalb des Moduls, in unmittelbarer Nähe oder auch an einer sonstigen geeigneten Stelle des Raumes befinden. In vorteilhafter Weise ist auch eine Master-Slave-Verschaltung von komplett ausgestatteten Modulen (Heizen + Kühlen + Lüften) mit solchen gleicher oder geringerer Ausstattung möglich, wodurch vielfältige Nutzeranforderungen erfüllbar sind. Die Module können dabei beispielsweise durch ein Netzwerk miteinander kommunizieren.

In einer weiteren Ausführungsform des erfindungsgemäßen Moduls ist der Rahmen mit höhenverstellbaren Tragfüßen versehen, welche die Aufstellung in Hohl- oder Doppelböden ermöglichen. Die verstellbaren Tragfüße erlauben eine Höhenanpassung des Moduls relativ zu den möglicherweise verwendeten Doppelböden innerhalb eines Gebäudes. Die Gewichtslast des Moduls kann dabei bis auf den tragenden Boden abgeführt werden, während sich der eigentliche Rahmen bzw. die Modulverkleidung in gleicher Höhe wie die sonstige Raumausstattung erstreckt.

Weitere vorteilhafte Ausführungsformen ergeben sich aus den Unteransprüchen.

Eine Ausführungsform des erfindungsgemäßen Moduls wird nachstehend anhand eines Figurenbeispiels erläutert. Von den Figuren zeigt
- Fig. 1: eine schematische isometrische Ansicht eines geöffneten Moduls, und
- Fig. 2: eine Seitenansicht des Moduls nach Fig. 1.

Wie in Fig. 1 zu erkennen ist, ist ein Klimamodul 1 vorgesehen, welches im Wesentlichen von einem Rahmen 8 umfasst wird. Im oberen Bereich des Rahmens 8 ist eine Belüftungseinheit 5 angeordnet. Die Belüftungseinheit 5 weist eine Versorgungsöffnung 6 auf, welche die Zufuhr bzw. Abfuhr von Frischluft bzw. Raumluft aus bzw. in das Modul ermöglicht. Der Darstellung der Fig. 1 ist zu entnehmen, dass die Versorgungsöffnungen 6 an der Rückwand des Moduls ausgebildet sind, so dass die dieser Rückwand gegenüber liegende Vorderseite dem Raum zugewandt ist.

Unterhalb der Belüftungseinheit 5 ist eine Kühleinheit 3 in Form eines Wärmetauschers angeordnet. Die Kühleinheit 3 wird von unten nach oben mit Raumluft durchströmt, wobei diese Raumluft oberhalb der Kühleinheit 3 durch einen Auslasstrichter wieder in den Raum hinaustritt.

Unterhalb der Kühleinheit 3 ist eine Heizeinheit 2 in Form eines weiteren Wärmetauschers angeordnet. Die Heizeinheit 2 wird ebenfalls von unten nach oben durchströmt, wobei die Heizeinheit 2 und die Kühleinheit 3 strömungstechnisch hintereinander geschaltet sind. Die von unten in die Heizeinheit 2 eintretende Luft tritt also aus dieser hinaus und gelangt dann in die Kühleinheit 3. Je nachdem, ob gekühlt oder geheizt werden soll, wird einer der beiden Wärmetauscher mit dem entsprechenden Heiz- bzw. Kühlmedium beschickt, so dass der Wärmeaustausch stattfinden kann.

Unterhalb der Heizeinheit 2 ist ein nicht näher bezeichneter Ventilator angeordnet, der die Raumluft fördert. Wiederum unterhalb dieses Ventilators wird die Raumluft von der Vorderseite des Moduls über ein Einströmblech und durch eine Filtereinheit 7 in den Bereich des Moduls eingesaugt, um von dort der Heizeinheit 2 bzw. der Kühleinheit zugeführt zu werden.

An seinem unteren Ende weist das Gestell 8 vier höhenverstellbare Tragfüße 9 auf, die durch diese Verstellmöglichkeit eine Anpassung an den Einsatz von Doppelböden in Gebäuden ermöglicht. Die Füße sind insbesondere so einstellbar, dass der Einsaugbereich für die Raumluft im Wesentlichen knapp oberhalb des tatsächlich begehbaren Fußbodens erfolgt.

## Patentansprüche

1. Klimamodul (1),
a) mit wenigstens einer Kühleinheit (3) zur Kühlung von Raumluft mittels Kühlmedium,
b) wobei das Modul (1) Verbindungsanschlüsse für das Zu- und Abführen eines Kühlmediums aufweist; und
c) wobei das Klimamodul als dezentrales, mobiles Klimamodul (1) zur Klimatisierung eines Raumes ausgebildet ist,
**dadurch gekennzeichnet**
d) **dass** das Modul wenigstens eine zur Kühleinheit separat ausgebildete Heizeinheit (2) zur Erwärmung von Raumluft mittels Heizmedium umfasst, wobei das Modul (1) Verbindungsanschlüsse für das Zu- und Abführen eines Heizmediums aufweist.

2. Klimamodul nach Anspruch 1, **dadurch gekennzeichnet, dass** eine Belüftungseinheit (5) zur Be- und/oder Entlüftung des Raumes vorgesehen ist.

3. Klimamodul nach Anspruch 2, **dadurch gekennzeichnet, dass** die Belüftungseinheit (5) zur Wärmerückgewinnung von Wärme aus der Raumluft ausgebildet ist.

4. Klimamodul nach Anspruch 2 oder 3, **dadurch gekennzeichnet, dass** die Zufuhr von Frischluft in das Modul und die Abfuhr von Abluft aus dem Modul über eine Versorgungsöffnung (6), vorzugsweise an einer Rückwand des Moduls (1), erfolgt.

5. Klimamodul nach einem der Ansprüche 2 bis 4, **dadurch gekennzeichnet, dass** der Luftstrom zum Heizen und/oder Kühlen getrennt geführt wird vom Be- bzw. Entlüftungsstrom.

6. Klimamodul nach einem der vorigen Ansprüche, **dadurch gekennzeichnet, dass** ein Umluftfilter (7) vorgesehen ist.

7. Klimamodul nach einem der vorigen Ansprüche, **dadurch gekennzeichnet, dass** die Einheiten in einem Rahmen (8) angeordnet sind, dessen Abmessungen wenigstens teilweise mit den Abmessungen des Raumes und/oder im Raum angeordneter Möbel und/oder einem Fußbodenrastermaß übereinstimmen.

8. Klimamodul nach Anspruch 7, **dadurch gekennzeichnet, dass** der Rahmen (8) wenigstens eine im Wesentlichen ebene Außenfläche des Moduls trägt.

9. Klimamodul nach Anspruch 7 oder 8, **dadurch gekennzeichnet, dass** der Rahmen höhenverstellbare Tragfüße (9) aufweist und für die Aufstellung auf Hohl- oder Doppelböden ausgebildet ist.

10. Klimamodul nach einem der vorigen Ansprüche, **dadurch gekennzeichnet, dass** die Einheiten unter Verwendung wenigstens eines dezentralen oder zentralen Temperatur- und/oder Feuchtesensors geregelt werden.

11. Gebäude mit wenigstens einem Klimamodul (1) nach einem der vorigen Ansprüche.

## Claims

1. Air-conditioning module (1),
a) having at least one cooling unit (3) for cooling ambient air by means of a cooling medium,
b) wherein the module (1) has connection terminals to supply and remove a cooling medium; and
c) wherein the air-conditioning module is formed as a decentralized, mobile air-conditioning module (1) for air-conditioning a room,
**characterised**
d) **in that** the module comprises at least one heating unit (2), which is formed separately from the cooling unit, to heat up ambient air by means of a heating medium, with the module (1) having connection terminals to supply and remove a heating medium.

2. Air-conditioning module according to claim 1, **characterised in that** an aerating unit (5) is provided to aerate and/or deaerate the room.

3. Air-conditioning module according to claim 2, **characterised in that** the aerating unit (5) is formed to recover heat from heat in the ambient air.

4. Air-conditioning module according to claim 2 or 3, **characterised in that** the supply of fresh air into the module and the removal of waste air from the module are effected by way of a feed opening (6), preferably on a rear wall of the module (1).

5. Air-conditioning module according to one of claims 2 to 4, **characterised in that** the air flow for heating and/or cooling is guided separately from the aerating or deaerating flow respectively.

6. Air-conditioning module according to one of the previous claims, **characterised in that** a circulating-air filter (7) is provided.

7. Air-conditioning module according to one of the previous claims, **characterised in that** the units are arranged in a frame (8), whose dimensions correspond at least in part with the dimensions of the room and/or furniture arranged in the room and/or a floor grid.

8. Air-conditioning module according to claim 7, **characterised in that** the frame (8) bears at least one substantially planar outer surface of the module.

9. Air-conditioning module according to claim 7 or 8, **characterised in that** the frame has vertically adjustable supporting feet (9) and is formed for installation on hollow or false floors.

10. Air-conditioning module according to one of the previous claims, **characterised in that** the units are controlled with the use of at least one decentralized or central temperature and/or humidity sensor.

11. Building having at least one air-conditioning module (1) according to one of the previous claims.

## Revendications

1. Module climatiseur (1),
a) comprenant au moins une unité de refroidissement (3) destinée à refroidir de l'air ambiant au moyen d'un fluide refroidisseur,
b) le module (1) comprenant des raccords de branchement pour l'amenée et l'évacuation d'un fluide refroidisseur, et
c) le module climatiseur étant configuré en tant que module climatiseur décentralisé, mobile (1) pour la climatisation d'un local,
**caractérisé en ce que**
d) le module comprend au moins une unité de chauffage (2) aménagée de façon séparée de l'unité de refroidissement, destinée à chauffer de l'air ambiant au moyen d'un fluide de chauffage, le module (1) comprenant des raccords de branchement pour l'amenée et l'évacuation d'un fluide de chauffage.

2. Module climatiseur selon la revendication 1,
**caractérisé en ce qu'**une unité de ventilation (5) pour l'amenée d'air et/ou l'évacuation d'air dans et/ou hors du local est prévue.

3. Module climatiseur selon la revendication 2,
**caractérisé en ce que** l'unité de ventilation (5) est configurée pour récupérer de la chaleur à partir de la chaleur de l'air ambiant.

4. Module climatiseur selon la revendication 2 ou 3,
**caractérisé en ce que** l'amenée d'air frais dans le module, et l'évacuation d'air vicié hors du module, s'effectuent à travers une ouverture d'alimentation (6), de préférence aménagée dans la paroi arrière du module (1).

5. Module climatiseur selon l'une des revendications 2 à 4, **caractérisé en ce que** le flux d'air pour le chauffage et/ou pour le refroidissement est/sont acheminé(s) séparément du flux d'air pour l'amenée ou l'évacuation d'air.

6. Module climatiseur selon l'une des revendications précédentes,
**caractérisé en ce qu'**un filtre de recirculation d'air (7) est prévu.

7. Module climatiseur selon l'une des revendications précédentes,
**caractérisé en ce que** les unités sont disposées dans un châssis (8) dont les dimensions coïncident au moins partiellement avec les dimensions du local et/ou celles de meubles placés dans le local et/ou celles d'un dessin de trame du sol.

8. Module climatiseur selon la revendication 7,
**caractérisé en ce que** le châssis (8) porte au moins une surface extérieure essentiellement plane du module.

9. Module climatiseur selon la revendication 7 ou 8,
**caractérisé en ce que** le châssis comporte des pieds de support (9) réglables en hauteur, et qu'il est conçu pour être installé sur des sols creux ou doubles.

10. Module climatiseur selon l'une des revendications précédentes,
**caractérisé en ce que** les unités sont réglées en utilisant au moins un capteur décentralisé ou central de température et/ou d'humidité.

11. Bâtiment comprenant au moins un module climatiseur (1) selon l'une quelconque des revendications précédentes.
